# EUROPÄISCHE PATENTANMELDUNG

(11) **EP 4 782 604 A1**
(43) Veröffentlichungstag der Anmeldung: **29.07.2026**
(21) Anmeldenummer: 25153401.2
(22) Anmeldetag: 22.01.2025
(51) Int. Cl.: E02D 29/02, E01F 8/00

(54) **BETONBLOCK**

(71) Anmelder: Leube Betonteile GmbH & Co KG, 5751 Maishofen (AT)
(72) Erfinder: Haunsberger, Josef, 5760 Saalfelden am Steinernen Meer (AT)
(74) Vertreter: Babeluk Patentanwälte GmbH

(57) **Zusammenfassung**

Betonfertigteil zur Errichtung von Schallschutzwänden, umfassend einen Betonblock (1), wobei Betonblock (1) zumindest eine Mantelfläche in Form eines Zylindersegments umfasst, das entweder als konvexe Fläche (3) oder konkave Fläche (4) ausgebildet ist, die einen Krümmungskreis aufweisen, der jeweilige Winkel α, β zwischen der Tangente auf den Krümmungskreis der Zylindersegmentflächen (3, 4) und der Seitenfläche des Betonblocks (1) zumindest 5°, höchstens jedoch 85° beträgt, und wobei das Betonfertigteil auf zumindest einer der anderen, ebenen, im verbauten Zustand nach außen gerichteten Seitenflächen, mit einer schallabsorbierenden Vorsatzschale (2) ausgebildet ist.

## Beschreibung

Die Erfindung betrifft ein Betonfertigteil umfassend einen Betonblock mit schallabsorbierenden Vorsatzschalen als Lärmschutzwand gemäß Anspruch 1.

Lärmschutzwände aus Stahlbetonelementen sind eine effektive und robuste Lösung zur Reduzierung von Lärmimmissionen, insbesondere in der Nähe von Verkehrswegen wie Autobahnen oder Bahnstrecken. Sie bestehen in der Regel aus vorgefertigten Stahlbetonelementen, die zwischen zwei I-Trägern aus Stahl, montiert werden. Diese Methode erfordert einen erheblichen Zeitaufwand für die Vorbereitung des Fundaments der Stahlträger. Insbesondere bei schwierigen Bodenverhältnissen oder hohen Belastungen werden Pfahlfundamente (Tiefgründung) eingesetzt. Dabei werden Pfähle tief in den Boden gerammt oder gebohrt, um die Lasten sicher abzustützen und der Lärmschutzwand eine ausreichende Stabilität gegen Belastungen aus Wind sowie Druck- und Sogkräften aufgrund vorbeifahrender Fahrzeuge zu verleihen. Insbesondere unter beengten Platzverhältnissen, wie sie bei in Betrieb befindlichen Bahnstrecken oder Straßen vorkommen, sind diese Arbeiten äußerst aufwändig durchzuführen.

Nachteilig an dieser Ausführung ist, neben dem hohen Arbeits- und Zeitaufwand, dass Stahlträger korrosionsanfällig sind. Dieser Umstand lässt sich dadurch in den Griff bekommen, dass die I-Träger mit einem Korrosionsschutz versehen werden müssen. Allerdings wird dieser Korrosionsschutz im Zuge der Montagearbeiten häufig beschädigt, so dass an diesen Stellen mit der Zeit Korrosion auftritt. Darüber hinaus stellt der Stahlträger aus schallschutztechnischer Sicht eine Schwachstelle dar. Sowohl wegen der Korrosion, als auch zur Verbesserung des Schallschutzes werden daher üblicherweise zusätzliche Abdichtungen in Form von elastischen Dichtbändern oder flüssigen Dichtstoffen verwendet. Diese liefern jedoch aufgrund der schallschutztechnischen Schwachstelle des Stahlträgers keine optimalen Ergebnisse und stellen einen weiteren Arbeitsschritt mit entsprechendem Material- und Zeitaufwand dar.

Eine weitere theoretisch denkbare Variante ist die Herstellung einer Wand aus handelsüblichen Betonblöcken. Diese werden in der Praxis aber nicht verwendet. Einer der Hauptgründe dafür ist, dass die bestehenden Systeme für den Bau aus Betonblöcken keine sanften Kurven ermöglichen, sondern nur rechtwinklige oder stumpfe Winkel. Diese Methode ist unter den Bedingungen einer Bahn oder Straße, wo die Kurven sanft ausgeführt werden müssen, nicht praktikabel. Darüber hinaus erfordert die Ausführung einer sanften Kurve mit rechteckigen Betonelementen eine Vergrößerung der Fugen, was die Lärmschutzeffizienz der auf diese Weise errichteten Wand verringert. Aufgrund der schlechten Eignung für Lärmschutzwände sind daher keine Betonblöcke auf dem Markt, die dedizierte Eigenschaften für den Lärmschutz aufweisen.

Es besteht daher Bedarf an einer Lärmschutzwand, die sich auch unter beengten Platzbedingungen schnell und einfach aufbauen lässt, eine sehr gute Witterungsbeständigkeit und gute Lärmschutzeigenschaften aufweist.

Erfindungsgemäß geschieht dies durch ein Betonfertigteil gemäß Anspruch 1. Mit anderen Worten werden bei einem Betonblock bis zu zwei gegenüberliegende Mantelflächen in Form von Zylindersegmenten als konvexe und/oder konkave Fläche ausgebildet, die so ausgestaltet sind, dass sich jeweils zwei dieser Betonblöcke an den Zylindersegmentflächen auch bei sanften Kurven flächig berühren können und der auf zumindest einer der, im verbauten Zustand nach außen gerichteten Seitenflächen, mit einer schallabsorbierenden Vorsatzschale ausgebildet ist.

Die Erfindung wird nachfolgend kurz mittels der Zeichnungen illustriert. Dabei zeigt
Fig. 1 ein erfindungsgemäßes Betonfertigteil für den Bau von Lärmschutzwänden in der Draufsicht,
Fig. 2 ein erfindungsgemäßes Betonfertigteil gem. Fig. 1 in einer Isometrischen Ansicht,
Fig. 3a und b erfindungsgemäße Betonfertigteile für den Übergang bei Steigung,
Fig. 4 erfindungsgemäße Betonfertigteile in einer Anordnung entlang einer Kurve,
Fig. 5 eine mögliche Ausführungsform eines erfindungsgemäßen Betonfertigteils für den Bau von Lärmschutzwänden,
Fig. 6 die Betonfertigteile der Fig. 5 in einer Anordnung entlang einer Kurve,
Fig. 7 eine mit den Betonfertigteilen errichtete Mauer,
Fig. 8a und b eine beispielhafte absorbierende Vorsatzschale zur Verwendung mit einem Betonbaustein für die Herstellung eines erfindungsgemäßen Betonfertigteils, und die
Fig. 9a und b eine alternative beispielhafte absorbierende Vorsatzschale zur Verwendung mit einem Betonbaustein für die Herstellung eines erfindungsgemäßen Betonfertigteils.

Fig. 1 und Fig. 2 zeigen schematisch eine beispielhafte Ausgestaltung eines erfindungsgemäßen Betonfertigteils umfassend einen Betonblock 1 und eine schallabsorbierende Vorsatzschale 2. Wie gut zu erkennen ist besitzt der Betonblock 1 im weitesten Sinne eine Quaderform, wobei zwei einander gegenüberliegende Seiten, als konvexe 3 und konkave 4 Zylindersegmentflächen ausgebildet sind, die in der Draufsicht der Fig. 1 als Kreissegmente erscheinen. Die Zylindersegmentflächen 3, 4 bilden dabei häufig, aber nicht zwingend die flächenmäßig kleinsten Flächen des Betonfertigteils (siehe Fig. 2) und weisen üblicherweise den gleichen Krümmungsradius auf, wobei es theoretisch denkbar ist Übergangssteine herzustellen, die unterschiedliche Krümmungsradien verwenden. Die einschließenden Winkel α, β zwischen der Tangente auf den Krümmungskreis der Zylindersegmentflächen 3, 4 und der Seitenfläche des Betonblocks 1 beträgt zumindest 5°, höchstens jedoch 85°. Bevorzugt liegen die Winkel α, β in einem Bereich von 55° bis 80°, besonders bevorzugt zwischen 65° und 75°. Auf den im verbauten Zustand nach außen gerichteten Seitenflächen des Betonblocks 1 sind im dargestellten Fall beidseitig schallabsorbierende Vorsatzschalen 2 angebracht (es reicht aber wenn die schallabsorbierende Vorsatzschale 2 an nur einer Seite des Betonblocks 1 angebracht ist). Diese Vorsatzschalen 2 werden in einer besonders bevorzugten Ausführungsform der Erfindung formschlüssig mit dem Betonblock 1 verbunden, indem der Beton auf die Vorsatzschalen gegossen wird. Diese Vorsatzschalen 2 weisen eine minimal kürzere Länge im Vergleich zum Betonblocks 1 auf, so dass sich die fertigen Betonbauteile flexibel gegeneinander verdrehen lassen. Die Längendifferenz sollte möglichst gering ausfallen, um die schallabsorbierenden Eigenschaften des fertigen Bauteils möglichst wenig zu beeinträchtigen, ist anwendungsbezogen zu wählen und von der zu erwartende Krümmung der zu errichtenden Lärmschutzwand abhängig. Passende Dimensionen der Vorsatzschalen 2 sind für die Fachperson in Kenntnis der Erfindung einfach auswählbar.

Fig. 3a und b zeigen erfindungsgemäße Betonfertigteile umfassend einen Betonblock 1 und eine schallabsorbierende Vorsatzschale 2 für den Übergang bei Steigung. Werden die Steine in unterschiedlichen Steigungen verlegt, so können für die Steigungen Übergangssteine hergestellt werden, indem zwischen der Grund- bzw. Deckfläche des Betonfertigteils und der Zylindersegmentfläche ein Winkel vorgesehen wird, der von den 90° abweicht. Dafür kommen zwei Möglichkeiten in Betracht: Fig. 3a zeigt eine Variante, in der ein Winkel, der vom rechten Winkel abweicht, zwischen Zylindersegmentfläche und Grund- bzw. Deckfläche für beide Zylindersegmentflächen erhalten bleibt. Fig. 3b zeigt eine Variante, in der nur auf der linken Seite ein spitzer Winkel zwischen Grundfläche und Zylindersegmentfläche bzw. ein stumpfer Winkel zwischen Deckfläche und Zylindersegmentfläche vorhanden ist, während auf der rechten Seite ein rechter Winkel zwischen Zylindersegmentfläche und Grund- bzw. Deckfläche vorhanden ist. Der Vorteil der Variante aus Fig. 3a ist, dass die Betonblöcke unabhängig von der Steigung eine konstante Höhe aufweisen, die Übergänge damit einfacher auszuführen sind. Der Vorteil der Variante Fig. 3b liegt dafür darin, dass nach einem erfolgten Übergang wieder mit regulären Grundsteinen gearbeitet werden kann.

Fig. 4 zeigt mehrere Fertigbauelemente, entsprechend denen aus Fig. 1 und 2. Diese können so aneinandergereiht werden, dass sich eine geschlossene Wand ergibt, die keine offenen Fugen aufweist, wie das bei üblichen, quadratischen Betonblöcken der Fall wäre. Gut zu erkennen ist hier auch einer der großen Vorteile gegenüber der Errichtung einer Wand aus Betonblöcken mit abgeschrägten Enden. Während diese aufwendig bearbeitet werden müssen und dann immer nur für einen bestimmten Krümmungsbereich der Wand verwendet werden können, ist es mit den erfindungsgemäßen Bausteinen möglich mit standardisierten Bauteilen, flexible Krümmungen anzufertigen, ohne sich im Vorfeld festlegen zu müssen. Es entfällt damit unnötige Präzessionsarbeit, die aufwändig, teuer und fehleranfällig ist. Auch unerwartete Änderungen aufgrund baulicher Schwierigkeiten lassen sich schnell und flexibel bewerkstelligen. Ein weiterer großer Vorteil ist, dass standardisierte Absorptionsplatten verwendet werden können, die für beide Seiten des Betonblocks gleich groß sein können.

Fig. 5a, Fig. 5b und Fig. 6 zeigen eine besonders bevorzugte Ausführungsform eines erfindungsgemäßen Betonfertigteils, umfassend einen Betonblock 1 mit Vorsatzschalen 2. Das Betonfertigteil weist in der Fig. 5a an der konvexen Seite 3 eine vorstehende Nase auf und an der konkaven Seite 4 eine zugehörige Nut auf. Diese Ausführungsform erleichtert das fluchtende Ausrichten der Fertigbauelemente zueinander und schafft eine bessere Aufnahmemöglichkeit für eine zusätzliche Schalldichtung. Wichtig ist hierbei das erkennbare Spiel zwischen Nut und Nase, wodurch die Steine weiterhin in einem Winkel zueinander ausgerichtet werden können (Fig. 6). In Fig. 5b ist eine Variante des Betonfertigteils dargestellt, bei der jedes Betonfertigteil sowohl an der konvexen Seite 3 eine vorstehende Nase aufweist, als auch an der konkaven Seite 4 eine zugehörige Nut.

Fig. 7 zeigt eine beispielhafte Version einer Wand, die mit erfindungsgemäßen Betonfertigteilen hergestellt wurde. Im gezeigten Beispiel ist ein breiterer Fundamentstein dargestellt, der zu einer Erhöhung der statischen Stabilität beiträgt. Dieser ruht normalerweise auf einer (nicht zwingend erforderlichen) Flachgründung aus Beton und kann, sofern erforderlich, mit einer innen- oder außenliegenden Erdung versehen sein. Eine solche Erdung kann ebenfalls bei allen anderen erfindungsgemäßen Betonfertigteilen, in einer aus dem Stand der Technik bekannten Weise, vorgesehen sein. Weder die Erdung, noch der Fundamentstein sind zwingend erforderlich. In der Seitenansicht ist zu sehen, dass Betonfertigteile mit (obere Reihen) und ohne (unterste Reihe) Vorsatzschalen 2 gemischt verbaut werden können. Weiters können, wie dargestellt, eigene Randsteine verwendet werden, die, falls erforderlich, auf der von der Mauer ins Freie ragenden Seite gerade ausgeführt sind. Randsteine weisen daher bei Bedarf nur auf einer der beiden Seiten eine konvexe bzw. konkave Fläche auf. Darüber hinaus sind in Fig. 7 Abschlusssteine dargestellt. Diese sind entweder reguläre Betonfertigteile, oder können an der Oberseite entweder abgeschrägt sein, eine Giebelstruktur aufweisen, verblecht sein, oder eine zusätzliche Betonabdeckung aufweisen. Die Verbindung zwischen den Elementen erfolgt entsprechend den statischen Anforderungen üblicherweise entweder lose aufeinandergestapelt, mittels Verdornung der einzelnen Steine in der Horizontalfuge, mittels Verdornung und Mörtelbett in der Horizontalfuge, oder durch vertikale Verspannung aller Elemente zum Fundamentstein durch ein Spannglied oder ähnliches über vorgesehene Öffnungen in den Betonblöcken. Die dargestellte Ausführungsform ist beispielhaft und kann noch weiter den Anforderungen angepasst werden, etwa durch Vorsehen von Öffnungen und Durchlässen für Kleinetiere (typischerweise im Bodenbereich), Rohrdurchlässe, oder Ähnliches.

Fig. 8a und b sowie Fig. 9a und b zeigen beispielhafte schallabsorbierende Vorsatzschalen 2 zur Verwendung mit dem erfindungsgemäßen Betonbaustein 1. Diese werden beispielsweise so in eine Schalung gelegt und mit Beton vergossen, dass der Beton in die sichtbaren Schwalbenschwanznuten an der Rückseite der Vorsatzschalen eintritt und eine formschlüssige Verbindung entsteht. Das Ergebnis ist das in Fig. 1 und 2 sichtbare fertige Betonbauteil. Alternative Herstellungsformen und schallabsorbierende Vorsatzschalen sind der Fachperson bekannt. Insbesondere ist es auch nicht zwingend erforderlich, dass es sich bei dem Verbindungselement um Schwalbenschwanznuten handelt, so lange eine sichere Verbindung zwischen dem Betonbaustein 1 und der schallabsorbierender Vorsatzschalen 2 gewährleistet ist.

Wichtig hierbei ist, dass die Betonfertigteile in standardisierten Abmessungen, vordefinierten Abmessungen und Krümmungsradien der Zylinderflächen hergestellt werden können. Das ermöglicht die Produktion von hohen Stückzahlen zu wirtschaftlich günstigen Bedingungen. Aufgrund der leicht formschlüssigen Verbindung der Steine zueinander und der einfachen Adaptierbarkeit für unterschiedliche Situationen benötigen die Betonfertigteile keine Tiefgründung und keine I-Träger für eine ausreichende statische Stabilität. Durch die Breite und das Eigengewicht der entstehenden Wand, die deutlich breiter und schwerer als eine übliche Lärmschutzwand ist, tritt die Wirkung einer Schwergewichtswand ein, was häufig für ausreichende statische Stabilität sorgt. Dies bedeutet, dass eine der großen Schwachstelle in bisherigen Lärmschutzwänden entfällt und gleichzeitig der Zeitraum, für den eine Bahnstrecke oder Straße gesperrt werden muss, um an deren Rand eine Lärmschutzwand zu errichten, stark reduziert werden kann. Das geht so weit, dass die Montage während des Betriebs der Bahnstrecke oder Straße, außerhalb der Stoßzeiten durchgeführt werden kann.

Ein besonderes Merkmal dieser Erfindung ist die Fähigkeit, Wandkurven nicht nur wie bisher in rechten oder stumpfen Winkeln, sondern auch mit sanftem Radius zu gestalten (siehe Fig. 4). Typischerweise weist der Betonblock 1 (ohne Vorsatzschale 2) eine Betonstärke S von 0,2 - 1m, eine Länge L von 0,3 - 5m und eine Höhe H von 0,2 - 2m auf.

Der Betonbaustein 1 weist an zumindest einer der Seiten eine schallabsorbierende Vorsatzschale 2 auf. Alternativ weist der Betonbaustein 1 auf beiden Seiten eine schallabsorbierende Vorsatzschale 2 auf (siehe Fig. 1). Auf Seiten, an denen keine schallabsorbierende Vorsatzschale 2 angebracht ist, ist es möglich mit entsprechenden Matrizen Strukturen herzustellen. Weiters ist es möglich für die Herstellung der Komponenten des Betonfertigteils einen Beton zu verwenden, der gefärbt wurde.

Die Betonblöcke 1 werden aus Beton hergestellt, dessen Eigenschaften an die Betriebsbedingungen angepasst sind. Auf Grundlage der Anforderungen an Festigkeit, Umwelteinflüsse und Expositionsklasse kann von der Fachperson Beton gemäß den Betonnormen (DIN 1045/ EN 206/ÖNORM B 4710) für den spezifischen Anwendungsfall bestimmt werden. In einer besonders bevorzugten Ausführungsform kann der Betonblock 1 auch in einem umweltfreundlicheren Format hergestellt werden, wobei Zement mit reduziertem Klinkergehalt, Recycling-Zuschlagstoffe und Geopolymerbeton verwendet werden können.

Je nach statischen Anforderungen an die Lärmschutzwand kann der Betonblock 1 ohne Bewehrung, mit Faserbewehrung (etwa Metall-, Mineral-, Natur- oder Polymerfasern) oder mit Bewehrungskorb hergestellt werden.

Die Fugen zwischen den Betonfertigteilen werden mit elastischen Materialien versehen, die während der Produktion oder bei der Montage angeordnet werden; oder mit vorkomprimierten Fugenbändern; oder die Fugen werden auf der Baustelle während der Montage mit Mörtel oder Schüttgut ausgefüllt. Eine Variante ist eine kombinierte Methode aus einer Verwendung von elastischen Materialien für die Fugen und dem Ausfüllen mit Mörtel oder Schüttgut während der Montage.

Als Grund- bzw. Deckfläche werden im Rahmen dieser Erfindung die Flächen bezeichnet, in deren Draufsicht die Zylindersegmentflächen als Kreissegmente erkennbar sind (wie etwa in Fig. 1). Als Seitenflächen werden im Rahmen dieser Erfindung die Flächen bezeichnet, in deren Draufsicht die Betonfertigteilen als Vierecke erscheinen (siehe Fig. 3). Die Seitenflächen zeigen im verbauten Zustand aus der Wand nach außen.

Zusammengefasst lässt sich mit der Erfindung eine Wand, bevorzugt eine Lärmschutzwand, aus standardisierten Betonfertigteilen, umfassend ein Betonbauteil 1 und eine schallabsorbierende Vorsatzschale 2, herstellen, bei denen zumindest eine Seitenfläche als konvexe Zylindersegmentfläche mit einem Krümmungskreis ausgeführt ist und wobei der Winkel α zwischen der Tangente auf den Krümmungskreis der konvexen Zylindersegmentfläche 3 und der Seitenfläche des Betonblocks 1 zumindest 5°, höchstens jedoch 85° beträgt, oder als konkave Zylindersegmentfläche mit einem Krümmungskreis ausgeführt ist und wobei der Winkel β zwischen der Tangente auf den Krümmungskreis der konkaven Zylindersegmentfläche 4 und der Seitenfläche des Betonblocks 1 zumindest 5°, höchstens jedoch 85° beträgt. Bevorzugt werden zwei einander gegenüberliegende Flächen konvex und konkav ausgeführt. Die Wandkonstruktion benötigt dabei keine Stahlsteher, um ausreichende statische Stabilität zu erreichen, was eine er großen Schwachstellen klassischer Lärmschutzwände beseitigt und dazu führt, dass die Betonwände äußerst schnell und kostengünstig errichtet werden können, da keine Tiefgründung mehr notwendig ist. Das führt auch zu einer Reduzierung der Notwendigkeit von Betriebsunterbrechungen an Verkehrsrouten (z.B. Gleis- und Straßensperren). Dabei ermöglichen es die erfindungsgemäßen Betonblöcke 1 Betonwände mit Standardbauteilen herzustellen, die sanfte Kurven beschreiben, ohne dafür teure Sonderanfertigungen zu benötigen.

In einer weiteren bevorzugten Variante betragen die jeweilige Winkel α, β zwischen der Tangente auf den Krümmungskreis der Zylindersegmentflächen 3, 4 und der Seitenfläche des Betonblocks 1 zumindest 55°, höchstens jedoch 80°. In einer besonders bevorzugten Variante betragen die jeweilige Winkel α, β zwischen der Tangente auf den Krümmungskreis der Zylindersegmentflächen 3, 4 und der Seitenfläche des Betonblocks 1 zumindest 65°, höchstens jedoch 75°.

## Patentansprüche

1. Betonfertigteil zur Errichtung von Schallschutzwänden, umfassend einen Betonblock (1), **dadurch gekennzeichnet, dass** der Betonblock (1) zumindest eine Mantelfläche in Form eines Zylindersegments umfasst, das entweder als konvexe Fläche (3) oder konkave Fläche (4) ausgebildet ist, die einen Krümmungskreis aufweisen, der jeweilige Winkel (α, (3) zwischen der Tangente auf den Krümmungskreis der Zylindersegmentflächen (3, 4) und der Seitenfläche des Betonblocks (1) zumindest 5°, höchstens jedoch 85° beträgt , und wobei das Betonfertigteil auf zumindest einer der anderen, ebenen, im verbauten Zustand nach außen gerichteten Seitenflächen, mit einer schallabsorbierenden Vorsatzschale (2) ausgebildet ist.

2. Betonfertigteil gemäß Anspruch 1, **dadurch gekennzeichnet, dass** der jeweilige Winkel (α, (3) zwischen der Tangente auf den Krümmungskreis der Zylindersegmentflächen (3, 4) und der Seitenfläche des Betonblocks (1) zwischen 55°, und 80° beträgt, besonders bevorzugt zwischen 65° und 75°.

3. Betonfertigteil gemäß Anspruch 1 oder 2, **dadurch gekennzeichnet, dass** der Betonblock (1) höchstens zwei Mantelflächen in Form von Zylindersegments umfasst, die als konvexe Fläche (3) und konkave Fläche (4) ausgebildet sind und einander gegenüber liegen.

4. Betonfertigteil gemäß einem der Ansprüche 1 bis 3, **dadurch gekennzeichnet, dass** der Betonblock (1) zwei schallabsorbierende Vorsatzschalen (2) aufweist, die aufeinander gegenüberliegenden Seitenflächen angeordnet sind, die im verbauten Zustand nach außen gerichteten sind.

5. Betonfertigteil gemäß einem der Ansprüche 1 bis 4, **dadurch gekennzeichnet, dass** am Betonblock (1) an der konvexen Seite (3) eine vorstehende Nase vorgesehen ist.

6. Betonfertigteil gemäß einem der Ansprüche 1 bis 5, **dadurch gekennzeichnet, dass** am Betonblock (1) an der konkaven Seite (4) eine Nut vorgesehen ist.

7. Betonfertigteil gemäß einem der Ansprüche 1 bis 6, **dadurch gekennzeichnet, dass** die Verbindung zwischen den Elementen entweder durch loses aufeinandergestapeln, mittels Verdornung der einzelnen Steine in der Horizontalfuge, mittels Verdornung und Mörtelbett in der Horizontalfuge, oder durch vertikale Verspannung aller Elemente zum Fundamentstein durch ein Spannglied oder ähnliches über vorgesehene Öffnungen in den Betonblöcken erfolgt.

8. Betonfertigteil gemäß einem der Ansprüche 1 bis 7, **dadurch gekennzeichnet, dass** auf der Betonblock (1) auf Seitenflächen, an denen keine schallabsorbierende Vorsatzschale (2) angebracht ist, Strukturen aufweist.

9. Betonfertigteil gemäß einem der Ansprüche 1 bis 8, **dadurch gekennzeichnet, dass** Beton verwendet wird, der gefärbt wurde.
